# FASCICULE DE BREVET EUROPEEN

(11) **EP 1 246 669 B1**
(45) Date de publication et mention de la délivrance du brevet: **06.04.2005**
(21) Numéro de dépôt: 01903915.5
(22) Date de dépôt: 11.01.2001
(51) Int. Cl.: A62C 3/07, A62C 3/02

(54) **SYSTEME DE DETECTION ET DE LUTTE CONTRE L'INCENDIE DANS UN CONVOI FERROVIAIRE**
SYSTEM ZUR ERKENNUNG UND ZUR BEKÄMPFUNG EINES BRANDES IN EINEM EISENBAHNZUG
METHOD FOR DETECTING AND FIGHTING A FIRE IN A RAILWAY TRAIN

(30) Priorité: 14.01.2000 FR 0000467
(43) Date de publication de la demande: 09.10.2002
(73) Titulaire: The Channel Tunnel Group Limited, Kent, Folkestone CT19 4QS (GB); France-Manche SA, 75017 Paris (FR)
(72) Inventeur: SOUTHWOOD, Peter, F-62126 Pernes-les-Boulogne (FR)
(74) Mandataire: Bentz, Jean-Paul
(86) Numéro de dépôt international: PCT/FR2001/000078
(87) Numéro de publication internationale: WO 2001/051130

(56) Documents cités:
- FR-A- 2 769 508
- GB-A- 2 215 204

## Description

L'invention concerne les convois ferroviaires de transport de véhicules routiers, et plus particulièrement dans de tels convois ferroviaires, un système pour détecter la position d'un ou plusieurs foyers d'incendie sur un ou plusieurs wagons et pour lutter contre ces foyers d'incendie en fonction de leur position sur le wagon.

Il est connu de la demande de brevet français N° 97 13138 des dispositifs d'extinction automatique d'incendie intégrés à un convoi ferroviaire qui comportent un wagon-citerne pompe distribuant un liquide extincteur à chaque wagon par l'intermédiaire de canalisations équipées d'arroseurs placés dans les wagons porteurs de véhicules de transport routier. L'arrosage est commandé soit par la fusion des obturateurs thermo-fusibles équipant les arroseurs d'un réseau principal, soit par l'utilisation de détecteurs d'incendie dont les signaux entraînent l'actionnement de vannes motorisées alimentant un réseau secondaire.

Ce type de dispositif d'extinction automatique d'incendie présente l'inconvénient de déclencher l'arrosage par le réseau principal sur la zone couverte uniquement par l'arroseur à obturateur thermofusible, et/ou sur un réseau secondaire couvrant tout le wagon et/ou associé au véhicule transporté sur la base d'un signal fourni par un seul détecteur pour tout le wagon.

Or, dans le cas d'un convoi ferroviaire, le courant d'air chaud dû au foyer d'incendie se déplace dans le sens inverse du déplacement du train de sorte que l'obturateur à thermo-fusible qui se déclenche n'est pas toujours celui qui est le plus proche du foyer, d'où une certaine inefficacité quant à l'effet de l'arrosage sur le foyer réel.

Par ailleurs, comme chaque réseau secondaire n'est déclenché que par un seul détecteur d'incendie, il n'intervient rapidement dans la lutte contre l'incendie que dans la mesure où le détecteur est proche du foyer. En outre, l'arrosage obtenu est dispersé sur tout le wagon et est donc relativement inefficace sur l'extinction du foyer, foyer sur lequel devraient être concentrés tous les moyens de lutte contre l'incendie.

Un but de l'invention est donc de réaliser un système de détection de la position d'un foyer d'incendie dans un wagon d'un convoi ferroviaire de transport de véhicules routiers ainsi qu'un système de lutte contre l'incendie qui concentre l'arrosage du liquide extincteur sur le foyer d'incendie détecté.

L'invention concerne donc un système de détection et de lutte contre l'incendie dans un convoi ferroviaire comprenant plusieurs wagons, dont au moins un wagon comprend au moins un réservoir de liquide extincteur et au moins un dispositif de propulsion du liquide extincteur dans des canalisations de distribution aux autres wagons, lesdites canalisations étant équipées, sur chaque wagon de transport de véhicule(s) routier(s), de vannes et de buses d'arrosage, caractérisé en ce que chaque wagon de transport de véhicule(s) routier(s) comprend :
- un dispositif de détection de la position d'un foyer d'incendie comprenant une pluralité de détecteurs de rayonnement infrarouge à des positions déterminées du wagon, et
- un dispositif électronique de commande des vannes équipant les canalisations de distribution de chaque wagon en fonction de la position du détecteur qui a détecté le rayonnement infrarouge de manière à déclencher les buses d'arrosage à proximité du foyer d'incendie.

D'autres caractéristiques et avantages de la présente invention apparaîtront à la lecture de la description suivante d'un exemple particulier de réalisation, ladite description étant faite en relation avec les dessins joints dans lesquels :
- la figure 1 est un schéma montrant la composition d'un convoi ferroviaire comprenant un système de détection et de lutte contre l'incendie selon l'invention ;
- la figure 2 est un schéma simplifié illustrant les éléments de lutte contre l'incendie disposés sur un wagon du convoi ferroviaire ;
- la figure 3 est un schéma montrant la disposition des arroseurs ou buses d'arrosage selon l'invention ;
- la figure 4 est un schéma montrant la disposition des détecteurs d'incendie sur un wagon selon l'invention ;
- la figure 5 est un schéma fonctionnel d'un automate de détection d'incendie et de lutte contre l'incendie détecté ;
- la figure 6 est un diagramme temporel des instants d'échantillonnage des signaux électriques de chaque détecteur d'incendie ;
- la figure 7 est une représentation de l'algorithme de détection d'un foyer d'incendie selon l'invention ;
- la figure 8 est un schéma illustrant une disposition des détecteurs d'incendie, des buses d'arrosage et des différentes zones de détection et d'arrosage ;
- la figure 9 est un schéma illustrant une stratégie de lutte contre l'incendie selon l'invention.

Un convoi ferroviaire de transport de véhicules routiers de marchandises comprend au moins une locomotive de tête 10 à une extrémité et une locomotive de queue 12 à l'autre extrémité du convoi. Entre les deux locomotives 10 et 12 sont disposées, par exemple, deux rames de m wagons W1 à Wm, chacune agencée pour transporter des véhicules routiers de marchandises. Ces véhicules routiers sont amenés sur les wagons de chaque rame et déchargés à leur destination par l'intermédiaire de deux plates-formes de manoeuvre 14a et 14b.

Il comprend également un wagon 16, derrière la locomotive de tête 10, pour transporter les chauffeurs des véhicules routiers et un wagon 18 de transport de moyens de lutte contre l'incendie.

Ces moyens de lutte contre l'incendie sur le wagon 18 comprennent principalement un réservoir principal 20 rempli d'un liquide extincteur à la pression atmosphérique tel que de l'eau, une pompe haute pression 22 disposée sur une canalisation de sortie 24 du réservoir principal et un réservoir secondaire 26 rempli d'un liquide anti-gel dont une canalisation de sortie 32 est équipée d'une pompe moyenne pression 28. Les sorties des pompes haute pression 22 et moyenne pression 28 sont connectées à une canalisation principale de distribution 34 qui alimente dans chaque wagon W1 à Wm deux conduits de distribution 40 et 42 montés d'un côté et de l'autre de chaque wagon.

La canalisation de sortie 24 du réservoir principal 20 comprend une vanne manuelle 80 à la sortie du réservoir suivie d'une vanne motorisée 82, ce qui permet de contrôler la circulation du liquide extincteur. Le réservoir principal est équipé d'une canalisation de remplissage 84 équipée d'une vanne manuelle 86, d'une vanne anti-retour 88 et d'une embouchure de remplissage 90.

La sortie de la vanne motorisée 82 est connectée à l'entrée de la pompe 22 dont la sortie est connectée à la canalisation principale 34 par une vanne anti-retour 92.

La pompe 22 comprend une pompe proprement dite P et un moteur d'entraînement M du type diesel de manière à rendre le système indépendant de l'alimentation électrique.

La canalisation de sortie 32 du réservoir de liquide anti-gel 26 comprend une vanne manuelle 94 dont la sortie est connectée à l'entrée de la pompe 28. La sortie de la pompe est connectée directement au conduit 42 de la canalisation 34 et par l'intermédiaire d'une vanne anti-retour 96 au conduit 40.

Cette liaison entre la pompe 28 et le conduit 42 est équipée d'un indicateur de circulation de liquide anti-gel 98 qui fournit un signal FI s'il détecte une circulation d'anti-gel.

Elle est également équipée de contacteurs à pression PS1, PS2 et PS3 qui fournissent respectivement des signaux P1, P2 et P3. Le signal P1 apparaît lorsque la pression dans la canalisation est inférieure à un seuil S1, par exemple 20 bars.

Le signal P2 apparaît lorsque la pression est supérieure à un seuil S2, par exemple 25 bars.

Le signal P3 apparaît lorsque la pression est inférieure à un seuil S3, par exemple 10 bars.

La pompe 28 comprend, comme la pompe 22, une pompe proprement dite P et un moteur d'entraînement de type diesel M.

Le réservoir d'anti-gel 26 est équipé d'une canalisation de remplissage 100 comportant une vanne manuelle 102, une vanne anti-retour 104 et une embouchure de remplissage 106.

Le réservoir anti-gel 26 est équipé d'une deuxième canalisation de sortie 108 pour alimenter la pompe 22 en anti-gel par l'intermédiaire d'une vanne manuelle 110 et d'une vanne motorisée 112.

Les vannes motorisées 82 et 112 comprennent chacune une vanne proprement dite V et un actionneur A qui est commandé par les signaux P3 et FI.

Le moteur de la pompe 22 est commandé par les signaux P3 et FI tandis que le moteur de la pompe 28 est commandé par les signaux P1 et P2.

Les conduits 40 et 42 sont connectés entre eux à leur extrémité, c'est-à-dire à la queue du convoi sur le wagon de chargement, par une vanne manuelle 116 qui est ouverte de manière à permettre la circulation du liquide anti-gel dans le sens des flèches f1 et f2 par suite de la vanne anti-retour 96.

A l'entrée de chaque wagon de chargement, les conduits 40 et 42 sont connectés par une vanne manuelle 114 qui est fermée.

Dans chaque wagon (figures 3 et 8), chaque conduit 40 et 42 alimente des buses d'arrosage, par exemple au nombre de 15, qui sont référencées N1 à N15 pour le conduit 40 et N16 à N30 pour le conduit 42, par l'intermédiaire de dérivations équipées de vannes motorisées A1, C1, B1 pour le conduit 40 et A2, C2 et B2 pour le conduit 42.

Chaque dérivation et vanne motorisée alimente cinq buses d'arrosage parmi les trente couvrant un wagon.

Les canalisations 40 et 42 sont remplies de liquide extincteur avec anti-gel sous pression tandis que les dérivations alimentant les buses d'arrosage ne contiennent aucun liquide en fonctionnement normal, c'est-à-dire hors incendie dans le wagon.

Ces buses sont disposées, de préférence, sur la partie haute de chaque wagon à proximité des parois verticales et leur jet de liquide extincteur est dirigé vers le bas et l'intérieur du wagon selon un angle particulier pour être le plus efficace possible vis-à-vis d'un incendie sur le véhicule routier.

Les vannes motorisées A1, C1, B1, A2, C2 et B2 sont commandées par les signaux fournis par un automate 44 propre à chaque wagon (figure 4).

Cet automate 44 est connecté par un câble 46 à des détecteurs de rayonnement infrarouge S1 à S18 répartis par moitié d'un côté et de l'autre de chaque wagon W1 à Wm et disposés dans la partie supérieure des parois verticales du wagon. Les signaux électriques fournis par les détecteurs S1 à S18 sont analysés par un dispositif électronique, qui fait partie de l'automate 44, de manière à détecter, d'une part une température supérieure à la température ambiante et, d'autre part, une vitesse d'augmentation de cette température qui est supérieure à un certain seuil.

Cet algorithme est, par exemple, prévu pour détecter un incendie de classe A en développement lent selon les critères de l'association appelée "National Fire Protection Association".

A titre d'exemple, le dispositif électronique sera réglé pour détecter une température Ta qui est égale ou supérieure de 40°C à la température ambiante et un gradient de température R qui est égal ou supérieur à Ra = 0,1°C/sec.

A cet effet, ce dispositif électronique comprendra, par exemple (figure 5) :
- un circuit d'échantillonnage 50 des signaux fournis par les détecteurs S1 à S18,
- un convertisseur analogique/numérique 52 de l'amplitude des échantillons des signaux,
- un circuit mémoire 54 pour enregistrer, pour chaque détecteur, les n codes numériques représentatifs des n échantillons successifs au cours d'un intervalle de temps prédéterminé,
- un circuit de traitement 56 des n codes numériques de chaque détecteur S, tel qu'un microprocesseur, pour déterminer le détecteur dont les signaux ont dépassé les seuils de température Ta et de gradient de température Ra, et
- un circuit logique 58 pour déterminer dans un premier temps la ou les vannes motorisées à ouvrir pour arroser la zone d'incendie correspondant au détecteur S dont les signaux ont dépassé les seuils et, dans un deuxième temps, fournir les signaux de commande des vannes motorisées A1, A2, C1, C2, B1, B2.

A titre d'exemple, le nombre n d'échantillons par détecteur S sera de seize sur un intervalle de temps de trente secondes, soit un échantillon toutes les deux secondes aux instants V0, V1,..., V15, V0 étant la date la plus récente (figure 6).

Le dépassement du seuil de température Ta doit être détecté pour un détecteur S sur au moins trois valeurs consécutives T(S, VO), T(S, V1) et T(S, V2) tandis que le gradient de température R(S) du détecteur S est calculé sur les seize valeurs T(S, V0) à T(S, V15) selon la formule suivante :

La figure 7 illustre, sous la forme d'un diagramme logique, les opérations effectuées par le circuit de traitement 56 sur les n échantillons provenant d'un seul détecteur S. Les trois valeurs consécutives de température T(S, V0), T(S, V1) et T(S, V2) sont comparées à l'étape 60 au seuil Ta et fournissent un état logique 1 si elles sont égales ou supérieures au seuil Ta.

Une opération logique ET est effectuée à l'étape 62 sur les trois états logiques résultant de l'opération 60 de manière à fournir un état logique 1 pour trois dépassements simultanés.

Par ailleurs, le calcul de la fonction f(T, V) est effectué sur les n = 16 échantillons d'un détecteur S à l'étape 64 de manière à obtenir le gradient de température R(S) pour le détecteur S. A l'étape suivante 66, le gradient R(S) est comparé au seuil Ra de manière à fournir un état logique 1 s'il est égal ou supérieur à Ra.

Les états logiques résultant des étapes 62 et 66 sont combinés dans une opération logique ET 68 pour fournir une alarme de détection d'incendie AL(S) en cas de dépassement de Ta et Ra. La position de l'incendie est définie par celle du détecteur S.

La figure 8 illustre les positions respectives des détecteurs S1 à S18 des buses d'arrosage N1 à N30, des zones d'arrosage A, B et C et des zones d'extinction FS1 à FS2. Elle illustre aussi les vannes A1 et A2, B1 et B2, C1 et C2 qui sont actionnées pour réaliser l'arrosage respectif des zones A, B et C. Il est à noter que chaque zone d'extinction FS1 et FS2 comprend deux zones d'arrosage : A et C pour la zone d'extinction FS1 et B et C pour la zone d'extinction FS2.

La figure 9 illustre une stratégie de lutte contre l'incendie dans un wagon en fonction du détecteur qui a fourni le signal d'alarme AL.

Ainsi, à l'état de repos, une alarme AL provenant d'un des détecteurs S1 à S4 et S10 à S13 provoque l'arrosage dans la zone d'extinction FS1 comprenant les zones d'arrosage A et C.

Une alarme AL provenant d'un détecteur central S5 ou S14 provoque l'arrosage dans les deux zones d'extinction FS1 et FS2, c'est-à-dire sur toute la longueur du wagon.

Une alarme AL provenant d'un des détecteurs S6 à S9 et S15 à S18 provoque l'arrosage dans la zone d'extinction FS2 comprenant les zones d'arrosage B et C.

Lorsqu'une zone d'extinction FS1 ou (FS2) est en arrosage (UNE ZONE ACTIVE), alors l'autre zone d'extinction FS2 (ou FS1) est mise en arrosage si l'un des détecteurs 57 à S9 et S16 à S18 (ou S1 à S3 et S10 à S12) fournit une alarme AL. On passe alors à l'état « DEUX ZONES ACTIVES ».

Le fonctionnement du système selon l'invention est le suivant :

En fonctionnement normal, c'est-à-dire hors incendie, les conduits 40 et 42 contiennent un liquide extincteur avec anti-gel sous une pression comprise entre 20 et 25 bars. Les vannes motorisées A1 et A2, B1 et B2, C1 et C2, sont fermées de sorte que les buses d'arrosage N1 à N30 sont à l'état sec, c'est-à-dire sans liquide.

La pression est maintenue entre 20 et 25 bars grâce aux contacteurs à pression PS1 et PS2 qui fournissent, l'un un signal P1 de mise en route de la pompe 28 et l'autre, un signal P2 d'arrêt de la pompe 28.

En présence d'un signal d'alarme AL, au moins une des vannes motorisées A1, A2, B1, B2, C1 et C2 est ouverte de sorte que la pression dans les conduits 40 et 42 chute jusqu'à la valeur de 10 bars, ce qui est détecté par le contacteur à pression PS3 fournissant le signal P3.

Par ailleurs, la pompe 28 a été mise en marche par le signal P1 de sorte que le liquide extincteur circule dans les conduits 40 et 42 dans le sens des flèches f1 et f2. Cette circulation est détectée par le dispositif 98 qui fournit alors un signal FI.

La combinaison des signaux P3 et FI ouvre la vanne motorisée 82 de sorte que la pompe 22 est alimentée en liquide extincteur, qui est propulsée à haute pression, par exemple 130 bars, dans la canalisation 34 par la pompe 22 mise en route par les signaux P3 et FI. La canalisation 34 alimente les conduits 40 et 42 de sorte que le liquide extincteur circule selon le sens des flèches f3 sous une pression élevée qui est supérieure au seuil du contacteur PS3. La pompe 28 est donc arrêtée par le signal P2.

Par ailleurs, les signaux P3 et FI ferment la vanne motorisée 112 de sorte que la pompe 22 n'est plus alimentée en anti-gel, ce qui évite la vidange du réservoir 26 en cas d'incendie.

L'invention a été décrite en relation avec un exemple particulier de réalisation. Cependant, elle peut être mise en oeuvre selon des réalisations différentes.

Ainsi, les détecteurs de rayonnement infrarouge peuvent être disposés selon une implantation adaptée aux types de véhicules à transporter. Les buses d'arrosage peuvent aussi être implantées sur le wagon à des positions plus adaptées à combattre l'incendie. Par ailleurs, les stratégies de lutte contre l'incendie peuvent aussi être différentes sans sortir du cadre de l'invention.

## Revendications

1. Système de détection et de lutte contre l'incendie dans un convoi ferroviaire comprenant plusieurs wagons (W1 à Wm), dont au moins un wagon (18) comprend au moins un réservoir de liquide extincteur (20) et au moins un dispositif de propulsion (22) du liquide extincteur dans des canalisations de distribution (34, 40, 42) aux autres wagons, lesdites canalisations étant équipées, sur chaque wagon de transport de véhicule(s) routier(s), de vannes alimentant des buses d'arrosage, **caractérisé en ce que** chaque wagon de transport de véhicule(s) routier(s) comprend :
- un dispositif de détection (50, 52, 54, 56) de la position d'un foyer d'incendie comprenant une pluralité de détecteurs de rayonnement infrarouge (S1 à S18) à des positions déterminées du wagon par rapport aux buses d'arrosage, et
- un dispositif électronique de commande (58) des vannes (A1, A2, B1, B2, C1, C2) équipant les canalisations de distribution (40, 42) de chaque wagon en fonction de la position du détecteur (S1 à S18) qui a détecté le rayonnement infrarouge de manière à déclencher les buses d'arrosage (N1 à N30) à proximité du foyer d'incendie.

2. Système selon la revendication 1, **caractérisé en ce que** le dispositif de détection comprend :
- des moyens (50, 52) pour analyser les signaux électriques fournis par les détecteurs infrarouges pour mesurer la température (T),
- des moyens (54, 56) pour traiter les valeurs de température mesurées par chaque détecteur afin de déterminer un dépassement d'un seuil (Ta) de température et d'un seuil (Ra) de gradient de température, et
- des moyens (60, 62, 64, 66, 68) pour fournir une alarme (AL) lorsque la température (T) et le gradient de température (R) d'un détecteur sont égaux ou supérieurs à des seuils respectifs (Ta, Ra).

3. Système selon la revendication 2, **caractérisé**
- **en ce que** les buses d'arrosage (N1 à N30) sont arrangées en zones (A, B, C), les buses d'arrosage de chaque zone étant alimentées par au moins une vanne motorisée (A1, A2, B1, B2, C1, C2), et
- **en ce que** le dispositif électronique de commande (58) des vannes motorisées comprend un circuit logique (58) pour actionner au moins une vanne motorisée en fonction du détecteur qui a fourni l'alarme (AL).

4. Système selon la revendication 2 ou 3, **caractérisé en ce que** le dépassement du seuil de température (Ta) est mesuré sur au moins trois valeurs de température consécutives et **en ce que** le gradient de température est mesuré sur la base d'une pluralité (n) de valeurs de températures consécutives.

5. Système selon la revendication 4, **caractérisé en ce que** le gradient de température est calculé selon la formule : dans laquelle :
- Vᵢ est la mesure de l'instant i parmi n,
- S est le détecteur concerné par la mesure Vᵢ,
- T(S, Vᵢ) est la température mesurée à l'instant i pour le détecteur S.

6. Système selon l'une quelconque des revendications précédentes 1 à 5, **caractérisé en ce que** :
- les buses d'arrosage d'un wagon de transport de véhicule(s) routier(s) sont connectées aux vannes des canalisations de distribution par des conduits d'alimentation du type sec.

7. Système selon l'une quelconque des revendications précédentes 1 à 6, **caractérisé en ce qu'**il comprend, en outre,
- un réservoir (2b) de liquide anti-gel, qui est disposé sur le wagon de transport du réservoir du liquide extincteur,
- des moyens (28) pour propulser le liquide anti-gel dans les canalisations (40, 42) de distribution du liquide extincteur et maintenir (PS1, PS2) une pression déterminée dans lesdites canalisations,
- des moyens (PS3, 98) pour détecter une baisse de pression dans lesdites canalisations (40, 42) et pour mettre en marche le dispositif de propulsion (22) du liquide extincteur de manière à alimenter sous haute pression lesdites canalisations (40, 42) lorsqu'une vanne de distribution (A1, A2, B1, B2, C1, C2) sur un wagon de transport de véhicule(s) routier(s) a été ouverte par le dispositif électronique de commande (58) des vannes.

8. Système selon la revendication 7, **caractérisé en ce qu'**il comprend, en outre :
- des moyens (112, PS3, 98) pour arrêter l'alimentation desdites canalisations en liquide anti-gel dès la mise en marche du dispositif de propulsion (22) du liquide extincteur.

## Patentansprüche

1. System zur Erfassung und Bekämpfung eines Brandes in einem Eisenbahnzug mit mehreren Wagens (W1 bis Wm), von denen wenigstens ein Wagon (18) wenigstens ein Reservoir (20) für ein flüssiges Löschmittel und wenigstens eine Vortriebseinrichtung (22) für das flüssige Löschmittel in Verteiler- Rohleitungen (34, 40,42) zu den anderen Wagons aufweist, wobei die Rohrleitungen auf jedem Wagon zum Transport von ein oder mehreren Straßenfahrzeugen mit Ventilen ausgestattet sind, die Sprengdüsen versorgen,
**dadurch gekennzeichnet,**
**dass** jeder Wagon zum Transport von ein oder mehreren Straßenfahrzeugen aufweist:
- eine Vorrichtung (50, 52, 54, 86) zur Erfassung der Position eines Brandherdes. die eine Mehrzahl von mit Infrarotstrahlung arbeitenden Detektoren (S1 bis S18) an bestimmten Positionen des Wagens in Bezug zu den Sprengdüsen aufweist, und
- eine elektronische Einrichtung (58) zur Steuerung der Ventile (A1, A2, B1, B2, C1, C2), mit welchen die Verteiler- Rohrleitungen (40, 42) jedes Wagons versehen sind, in Abhängigkeit von der Position des Detektors (S1 bis S18), der die Infrarotstrahlung erfasst hat, um die Sprengdüsen (N1 bis N30) in der Nähe des Brandherdes auszulösen.

2. System nach Anspruch 1,
**dadurch gekennzeichnet,**
**dass** die Erfassungseinrichtung aufweist:
- Mittel (50, 52) zum Analysieren der durch die Infrarotdetektoren gelieferten elektrischen Signale, um eine Temperatur (T) zu messen,
- Mittel (54, 56) zum Behandeln der von jedem Detektor gemessenen Temperaturwerte, um so eine Überschreitung eines Schwellenwertes (Ta) der Temperatur und eines Schwellenwertes (Ra) eines Temperaturgradienten zu bestimmen, und
- Mittel (60, 62, 64, 66, 68) zum Liefern eines Alarms (AL), während die Temperatur (T) und der Temperaturgradient (R) eines Detektors gleich oder größer der jeweiligen Schwellenwerte (Ta, Ra) sind.

3. System nach Anspruch 2,
**dadurch gekennzeichnet,**
- **dass** die Sprengdüsen (N1 bis N30) in Zonen (A, B,C) angeordnet sind, wobei die Sprengdüsen jeder Zone durch wenigstens ein motorbetriebenes Ventil (A1, A2, B1, B2, C1, C2) versorgt werden, und
- **dass** die elektronische Steuereinrichtung (58) der motorbetriebenen Ventile eine logische Schaltung (58) aufweist, um wenigstens ein motorbetriebenes Ventil in Abhängigkeit von dem Detektor, der ein Alarmsignal (AL) geliefert hat, in Betrieb zu setzen.

4. System nach Anspruch 2 oder 3,
**dadurch gekennzeichnet,**
**dass** die Überschreitung des Schwellenwertes der Temperatur (Ta) bei wenigstens drei aufeinanderfolgenden Temperaturwerten gemessen wird und dass der Temperaturgradient auf der Basis einer Mehrzahl (n) von aufeinanderfolgenden Temperaturwerten gemessen wird.

5. System nach Anspruch 4,
**dadurch gekennzeichnet,**
**dass** der Temperaturgradient gemäß der Formel berechnet wird: in welcher:
- vᵢ die Messung am Zeitpunkt i von n ist,
- s der von der Messung vᵢ betroffene Detektor ist,
- T (s, vᵢ) die am Zeitpunkt i für den Detektor s gemessene Temperatur ist.

6. System nach einem der vorstehenden Ansprüche 1 bis 5,
**dadurch gekennzeichnet,**
**dass**:
- die Sprengdüsen eines Wagons zum Transport von ein oder mehreren Straßenfahrzeugen durch trockene Versorgungsleitungen mit den Ventilen der Verteiler-Rohrleitungen verbunden sind.

7. System nach einem der vorstehenden Ansprüche 1 bis 6,
**dadurch gekennzeichnet,**
**dass** es ferner umfasst,
- eine Reservoir (2b) für flüssiges Frostschutzmittel, das auf dem Transportwagon des Reservoirs für das flüssige Löschmittel angeordnet ist,
- Mittel (28) zum Vortreiben des flüssigen Frostschutzmittels in die Verteiler-Rohrleitungen (40, 42) des flüssigen Löschmittels und zum Beibehalten (PS1, PS2) eines bestimmten Druckes in den Rohrleitungen,
- Mittel (PS3, 98) zum Erfassen einer Druckabnahme in den Rohrleitungen (40, 42) und zum Inbetriebsetzen der Vorrichtung (22) zum Vortrieb des Löschmittels, um die Rohrleitungen (40, 42) unter hohem Druck zu versorgen, wenn ein Veneilerventil (A1, A2, B1, B2, C1, C2) auf einem Wagon zum Transport von Straßenfahrzeugen durch die elektronische Steuervorrichtung (58) der Ventile geöffnet worden ist.

8. System nach Anspruch 7,
**dadurch gekennzeichnet,**
**dass** dieses ferner umfasst:
- Mittel (112, PS3, 98) zum Abstellen der Versorgung der Rohrleitungen mit flüssigem Frostschutzmittel gleich bei Inbetriebnahme der Vortriebseinrichtung (22) des Löschmittels.

## Claims

1. System for detecting and fighting a fire in a railway train comprising several cars (W1 to Wm), of which at least one car (18) comprises at least one reservoir of extinguishing liquid (20) and at least one device (22) for propelling the extinguishing liquid in distribution lines (34, 40, 42) to the other cars, the said lines being equipped, on each road vehicle(s) transport car, with valves feeding spray nozzles, **characterized in that** each road vehicle(s) transport car comprises:
- a device (50, 52, 54, 56) for detecting the position of a fire site comprising a plurality of infrared radiation detectors (S1 to S18) at determined positions of the car with respect to the spray nozzles, and
- an electronic device (58) for controlling the valves (A1, A2, B1, B2, C1, C2) equipping the distribution lines (40, 42) of each car as a function of the position of the detector (S1 to S18) which has detected the infrared radiation in such a way as to trigger the spray nozzles (N1 to N30) in proximity to the fire site.

2. System according to Claim 1, **characterized in that** the detection device comprises:
- means (50, 52) for analysing the electrical signals provided by the infrared detectors to measure the temperature (T),
- means (54, 56) for processing the temperature values measured by each detector so as to determine an overshoot of a temperature threshold (Ta) and of a temperature gradient threshold (Ra), and
- means (60, 62, 64, 66, 68) for providing an alarm (AL) when the temperature (T) and the temperature gradient (R) of a detector are equal to or greater than respective thresholds (Ta, Ra).

3. System according to Claim 2, **characterized**
- **in that** the spray nozzles (N1 to N30) are disposed in zones (A, B, C), the spray nozzles of each zone being fed via at least one motorized valve (A1, A2, B1, B2, C1, C2), and
- **in that** the electronic device (58) for controlling the motorized valves comprises a logic circuit (58) for actuating at least one motorized valve as a function of the detector which has provided the alarm (AL).

4. System according to Claim 2 or 3, **characterized in that** the overshoot of the temperature threshold (Ta) is measured over at least three consecutive temperature values and **in that** the temperature gradient is measured on the basis of a plurality (n) of consecutive temperature values.

5. System according to Claim 4, **characterized in that** the temperature gradient is calculated according to the formula: in which:
- Vᵢ is the measurement of instant i out of n,
- S is the detector involved in the measurement Vᵢ,
- T(S, Vᵢ) is the temperature measured at the instant i for detector S.

6. System according to any one of the preceding Claims 1 to 5, **characterized in that**:
- the spray nozzles of a road vehicle(s) transport car are connected to the valves of the distribution lines by feed conduits of the dry type.

7. System according to any one of the preceding Claims 1 to 6, **characterized in that** it comprises, furthermore,
- a reservoir (2b) of antifreeze liquid, which is arranged on the car transporting the reservoir of the extinguishing liquid,
- means (28) for propelling the antifreeze liquid in the distribution lines (40, 42) of the extinguishing liquid and maintaining (PS1, PS2) a determined pressure in the said lines,
- means (PS3, 98) for detecting a pressure drop in the said lines (40, 42) and for turning on the device (22) for propelling the extinguishing liquid in such a way as to feed at high pressure the said lines (40, 42) when a distribution valve (A1, A2, B1, B2, C1, C2) on a road vehicle(s) transport car has been opened by the electronic device (58) for controlling the valves.

8. System according to Claim 7, **characterized in that** it comprises, furthermore:
- means (112, PS3, 98) for stopping the feeding of the said lines with antifreeze liquid as soon as the device (22) for propelling the extinguishing liquid is turned on.
